# EUROPÄISCHE PATENTSCHRIFT

(11) **EP 0 046 480 B1**
(45) Veröffentlichungstag und Bekanntmachung des Hinweises auf die Patenterteilung: **06.08.1986**
(21) Anmeldenummer: 81102807.5
(22) Anmeldetag: 13.04.1981
(51) Int. Cl.: H01H 9/22, H01H 9/26

(54) **Verriegelungsvorrichtung für Schaltknöpfe von elektrischen Schaltgeräten**
Interlocking mechanism for switch knobs of electrical switchgear
Dispositif de verrouillage pour boutons de commande des appareils de commutation électriques

(30) Priorität: 22.08.1980 ES 252665
(43) Veröffentlichungstag der Anmeldung: 03.03.1982
(73) Patentinhaber: Square D Starkstrom GmbH, D-5277 Marienheide-Rodt (DE)
(72) Erfinder: Quijada, Alonso Vega, Barcelona-32 (ES)
(74) Vertreter: Köhne, Friedrich, Dipl.-Ing.

## Beschreibung

Die Erfindung bezieht sich auf eine Verriegelungsvorrichtung für Schaltknöpfe von elektrischen Schaltgeräten, bei der auf der Innenseite des Gehäuses des Schaltgerätes ein unter Federdruck stehender Schieber längsverschieblich geführt ist, welcher mit den Schaltknöpfen zusammenwirkt, wobei in einer Stellung des Schiebers ein Schaltknopf in Betriebsstellung verriegelbar ist und in allen Stellungen des Schiebers ein anderer Schaltknopf unverriegelbar ist.

Die Verriegelungsvorrichtung ist bei allen Geräten anwendbar, deren Schaltung entweder durch ein Dauersignal oder durch einen Impuls betätigt werden kann. Ein solches Gerät ist z. B. ein Schütz, welches Schaltknöpfe aufweist, die in bekannter Weise auf Kontaktvorrichtungen einwirken, wodurch ein Magnetsystem anzieht.

Ein Schütz wird in Betrieb gesetzt, wenn die Spule des Magnetsystems Spannung erhält. Es kann grundsätzlich auf zweierlei Weise in Tätigkeit gehalten werden: erstens durch ein Dauersignal, z.B. durch Schliessen eines Schalters, so dass das Schütz betätigt ist, solange das Signal andauert; zweitens durch ein Signal in Form eines kurzen Impulses, wobei ein paar zehntel Sekunden Dauer des Impulses genügen, so dass sich das Schütz, nachdem es einmal betätigt wurde, durch eigene Schaltungsmittel selbst hält. In diesem Falle bleibt das Schütz betätigt, auch wenn man das Schaltglied bzw. den Schalter, der üblicherweise als Druckknopfschalter mit Schaltknöpfen ausgebildet ist, loslässt.

In beiden Fällen wird das Schütz abgeschaltet, sobald keine Spannung mehr an der Spule anliegt, und zwar entweder, weil der Steuerschalter ausgeschaltet bzw. geöffnet wird, oder weil mit einem zweiten Druckknopfschalter der Stromkreis unterbrochen wird oder weil aus einem anderen Grunde der Stromkreis unterbrochen wird, z.B. durch Ausfall der Speisequelle.

Je nach den in der Praxis gegebenen Bedingungen der Anlage ist die eine oder andere Schaltungsart erforderlich, und die Merkmale sind dementsprechend unterschiedlich. Der Einbau entsprechender unterschiedlicher Schaltungen in die Gesamtanlage bedeutet eine Verteuerung des Fertigungsprozesses, da verschiedene Gehäuse und mechanische und elektrische Einrichtungen für die entsprechenden Ausführungen notwendig sind.

Aus der DE-A-2 344 384 ist bereits ein Drucktastenschalter mit einer zu Anfang erläuterten Verriegelungsvorrichtung bekannt. Bei diesem Drucktastenschalter sind jedoch in jedem Falle drei Drucktasten erforderlich. Beim Betätigen der ersten Drucktaste erfolgt in jedem Falle eine Verriegelung dieser Drucktaste, weil eine Halteschiene bzw. ein Schieber in der untersten Stellung dieser Drucktaste durch eine Druckfeder nach links verschoben wird, so dass ein Ansatz hinter eine Rastkante greift. Zum Entriegeln dieser Drucktaste dient eine zweite Drucktaste, der aber keinerlei Schaltfunktion zukommt, die also lediglich zum Entriegeln vorgesehen ist. Nur eine dritte Drucktaste ist unverriegelbar. Dieser dritten Drucktaste werden jeweils nur kurzzeitig durchzuführende Signal- oder Prüffunktionen zugeordnet. Nach einer alternativen Ausführung soll ein Drucktastenschieber mit zwei Rastkanten versehen sein, so dass eine Verriegelung der betreffenden Taste in zwei Raststellungen ermöglicht ist. Auch in diesem Falle findet bei Betätigung dieser Drucktaste in jedem Falle eine Verriegelung statt, nämlich entweder in der einen oder anderen Raststellung. Zum Aufheben der Verriegelung ist dann wiederum eine separate Drucktaste ohne Schaltfunktionen erforderlich.

Der Erfindung liegt die Aufgabe zugrunde, eine Verriegelungsvorrichtung zu schaffen, die eine Wahlmöglichkeit zwischen der Steuerung durch Dauerkontakt und der Steuerung durch Impulskontakt bietet.

Die gestellte Aufgabe wird erfindungsgemäss dadurch gelöst, dass der verriegelbare Schaltknopf auf der Rückseite einen Bolzen sowie eine Druckfeder aufweist, dass nach dem von dem verriegelbaren Schaltknopf abliegenden Ende des Bolzens zu ein gegenüber dem anderen Bolzenteil erweitertes Stück vorgesehen ist, dass der Schieber an seinem nach dem Bolzen zuliegenden Ende als Gabel ausgeführt ist, die so bemessen ist, dass die Gabelenden in Ruhestellung des verriegelbaren Schaltknopfes aussen an dem erweiterten Stück anliegen und in Betriebsstellung des verriegelbaren Schaltknopfes verriegelnd um das andere Bolzenteil greifen, dass der Schieber rillenartige Raststellen zum wahlweisen Eingreifen eines feststehenden mit dem Gehäusedeckel verbundenen Zahns aufweist, dass die eine Raststelle dem Zahn angepasst und derart angeordnet ist, dass der Schieber durch den Zahn in einer solchen Stellung haltbar ist, dass der verriegelbare Schaltknopf unverriegelbar ist, dass die andere Raststelle entsprechend dem Verschiebeweg des Schiebers bemessen ist und der Zahn in dieser Raststelle den Verschiebeweg begrenzt und dass der unverriegelbare Schaltknopf so ausgebildet ist und mit dem Schieber zusammenwirkt, dass durch seine Betätigung die Verriegelung des verriegelbaren Schaltknopfs aufgehoben wird.

Bei dieser Verriegelungsvorrichtung ergibt sich der Vorteil, dass nur zwei Schaltknöpfe benötigt werden, wobei der eine Schaltknopf wahlweise verriegelbar oder unverriegelbar sein kann. Bei der vorgeschlagenen Konstruktion ist eine einfache Umstellung möglich. Der zweite Schaltknopf erfüllt dabei zwei Aufgaben, nämlich einmal kann man durch diesen zweiten Schaltknopf ein Signal in Form eines kurzen Impulses geben und zum anderen kann man die Verriegelung des ersten verriegelten Schaltknopfes wieder aufheben. Verglichen mit den vor allem bei Schützensteuerungen bisher üblichen separaten Verriegelungsvorrichtungen ergibt sich ferner ein verhältnismässig geringer Bauaufwand.

Vorteilhafte Ausgestaltungen der Erfindung ergeben sich aus den Unteransprüchen.

Im folgenden wird die Erfindung anhand von lediglich einen Ausführungsweg darstellenden Zeichnungen näher erläutert. Es zeigt:
Fig. 1 eine perspektivische Ansicht des Deckels eines Schaltgerätes mit zwei Schaltknöpfen,
Fig. 2 eine Ansicht auf die Innenfläche des Dekkels mit der Verriegelungsvorrichtung,
Fig. 3 einen Längsschnitt durch den Gehäusedeckel und die Verriegelungsvorrichtung in deren Ruhestellung,
Fig. 4 eine Einzelheit aus Fig. 3 bei Betriebsstellung des Schaltknopfes, in welcher der Schaltknopf auf den Schieber einwirkt,
Fig. 5 einen Längsschnitt gemäss Fig. 3, jedoch in Verriegelungsstellung,
Fig. 6 eine Seitenansicht auf die Verriegelungsvorrichtung in Ruhestellung,
Fig. 7 eine Seitenansicht gemäss Fig. 6, wobei jedoch der Schieber in eine nicht wirksame Stellung gebracht ist,
Fig. 8 eine Draufsicht auf einen Teil des Schiebers in einer der Fig. 6 entsprechenden Stellung,
Fig. 9 eine Draufsicht gemäss Fig. 8, jedoch in einer der Fig. entsprechenden Stellung des Schiebers und
Fig. 10 eine perspektivische Ansicht eines Teiles des Schiebers mit auseinander gezeichneten Zahn und Kopf des einen Schaltknopfes.

Bei dem in der Zeichnung dargestellten Ausführungsbeispiel der Erfindung ist der Gehäusedekkel 12 für ein nicht gezeichnetes elektrisches Schaltgerät kastenartig einseitig offen ausgebildet, und zwar öffnet der Gehäusedeckel nach der Rückseite, also nach dem zu überdeckenden elektrischen Schaltgerät zu und kann beispielsweise mittels zweier Schraubenbolzen gemäss Fig. 1 mit dem betreffenden Schaltgerät verbunden werden. Auf der Innenseite des Gehäusedeckels 12 ist ein Schieber 1 längsverschieblich geführt. Nach dem dargestellten Ausführungsbeispiel sind zu dieser Führung in dem Schieber 1 zwei Langlöcher 3 vorgesehen, durch welche Stifte 2 hindurchragen, die in dem Gehäusedeckel gelagert sind, wie insbesondere die Fig. 3 und 5 veranschaulichen.

Bei diesem Ausführungsbeispiel sind an dem Gehäusedeckel 12 zwei von aussen betätigbare und zugängliche Schaltknöpfe 9 und 18 vorgesehen, wobei der eine Schaltknopf 9 verriegelbar und der andere Schaltknopf 18 nicht verriegelbar ist.

Der zu verriegelnde Schaltknopf 9 weist auf der Rückseite einen Bolzen 6 sowie eine Druckfeder 10 auf. Der Bolzen 6 besitzt ein nach dem von dem Schaltknopf 9 abliegenden Ende ein erweitertes Stück 7, während das dazwischenliegende andere Bolzenteil 8 geringere Abmessungen erhält. Vorteilhafterweise ist der Bolzen 6 mit seinem erweiterten Stück 7 und mit seinem anderen Bolzenteil 8 zylindrisch ausgebildet. Auch der andere, nicht zu verriegelnde Schaltknopf 18 ist auf seiner Rückseite mit einem Bolzen 17 sowie einer Druckfeder 19 versehen. Dieser Bolzen 17 trägt an dem von dem Schaltknopf 18 abliegenden Ende einen Kopf 15.

Auf der Rückseite des Gehäusedeckels 12 ist zugehörig zu jedem Schaltknopf 9, 18 eine nach der Aussenseite des Gehäusedeckels öffnende Kammer 11 bzw. 20 mit einem Hohlraum vorgesehen. Die beiden Bolzen sind in einer Öffnung der Innenwand der Kammern verschieblich geführt, wobei in Ruhestellung der beiden Schaltknöpfe einmal das erweiterte Stück 7 und zum anderen der Kopf 15 als Anschläge auf der Aussenseite der Innenwand der beiden Kammern dienen und hier anliegen. Es versteht sich, dass die Bolzen 6 bzw. 17 im Anschluss an das erweiterte Stück 7 bzw. den Kopf 15 mit den nicht gezeichneten elektrischen Kontaktvorrichtungen verbunden sind bzw. bei Betätigung auf diese einwirken. Die Druckfedern 10 bzw. 19 sind zwischen dem Schaltknopf 9 bzw. 18 und der Innenwand der betreffenden Kammer 11 bzw. 20 eingesetzt.

Der Schieber 1 ist, wie insbesondere Fig. 2 verdeutlicht, mit einer Feder 4 versehen, welche den Schieber in Ruhestellung des Schaltknopfes 9 zur Anlage aussen an dem erweiterten Stück 7 und in Betriebsstellung des Schaltknopfes zur Anlage an dem anderen Bolzenteil 8 bringt und den Schaltknopf 9 in dieser letzteren Stellung, wie nachfolgend noch näher erläutert ist, verriegelt. Vorteilhafterweise ist der Schieber 1 an seinem nach dem Bolzen 6 zu liegenden Ende als Gabel 5 (Fig. 8 und 9) ausgeführt, wobei die Gabel 5 so bemessen ist, dass die Gabelenden in Ruhestellung des Schaltknopfes 9 aussen an dem erweiterten Stück 7 anliegen und in Betriebsstellung des Schaltknopfes 9 gemäss Fig. 5 um das andere Bolzenteil 8 greifen.

Der Kopf 15 ist derart ausgestaltet und wirkt mit dem nach dem Schaltknopf 18 zu liegenden Ende des Schiebers 1 derart zusammen, dass bei Betätigung dieses Schaltknopfes 18 der Schieber 1 in Ruhestellung zurückgeschoben und die Verriegelung des verriegelbaren Schaltknopfes 9 aufgehoben wird. Zu diesem Zweck weist der Kopf 15 vorteilhafterweise eine Schrägfläche 16 auf und auch der Schieber 1 besitzt eine hiermit zusammenwirkende entsprechende Schrägfläche 14.

In vorteilhafter Ausgestaltung ist der Schieber 1 gemäss Fig. 10 an dem nach dem nicht zu verriegelnden Schaltknopf 18 zu liegenden Ende als Rahmen 21 mit einer länglichen Öffnung 13 ausgebildet, in welche der Kopf 15 einschiebbar ist.

Die Schrägfläche 14 des Schiebers 1 ist zweckmässig auf der Innenseite des äusseren querverlaufenden Rahmenteiles 21c vorgesehen.

Nach einer weiteren vorteilhaften Ausgestaltung besitzen die beiden in Längsrichtung des Schiebers 1 verlaufenden Rahmenteile 21a, 21b je zwei Rillen 22, 23, die durch einen Zahn 24 (Fig. 10) voneinander getrennt sind. Die äussere Rille 22 ist breiter als die innere Rille 23 gewählt. Zu je zwei Rillen an dem einen Rahmenteil 21a sowie an dem anderen Rahmenteil 21b ist ein mit dem Gehäusedeckel 12 verbundener Zahn 25 vorgesehen, der wahlweise entweder zur Erzielung der Verriegelbarkeit des Schaltknopfes 9 in die äussere breite Rille 22 oder zum Vermeiden der Verriegelungswirkung des Schiebers 1 in die innere schmale Rille 23 einsetzbar ist.

Die vorerläuterte Feder 4 ist zweckmässig als Druckfeder ausgebildet und in einer länglichen Öffnung 3 des Schiebers 1 eingesetzt und einerseits an dem Schieber selbst und anderseits an einem Stift 2 oder einem Teil des Gehäusedeckels 12 anliegend eingesetzt.

Die Wirkungsweise der vorerläuterten Verriegelungsvorrichtung ist im wesentlichen folgende. In Ruhestellung ist keiner der beiden Schaltknöpfe 9, 18 betätigt und der Schieber 1 liegt gemäss Fig. 3 mit seinem als Gabel 5 ausgebildeten Ende aussen an dem erweiterten Stück 7 des Bolzens 6 an. Die Druckfedern 10 und 19 drücken die Schaltknöpfe 9, 18 in die in Fig. dargestellte Stellung. In dieser normalen Ruhestellung befindet sich der Zahn 25 (Fig. 6 und 10) in der breiten Rille 22, wobei ein gewisses Axialspiel bzw. ein Verschiebeweg des Schiebers 1 in seiner Längsrichtung möglich ist.

Wird nun der Schaltknopf 9 von Hand, maschinell oder auf andere Weise betätigt und einwärts gedrückt, so wird die Druckfeder 10 zusammengedrückt und der Bolzen 6 verschiebt sich mit dem Schaltknopf 9 aus der Stellung gemäss Fig. 3 in die Stellung gemäss Fig. 5. Damit rutscht die Gabel 5 des Schiebers 1 von dem erweiterten Stück 7 des Bolzens 6 und kommt vor das kleiner bemessene andere Bolzenteil 8. Damit kann die Feder 4 wirksam werden, die eine Verschiebung des Schiebers 1 bewirkt, so dass die Gabel 5 um das Bolzenteil 8 greift und sich hinter die Innenfläche des erweiterten Stückes 7 legt und somit die Rückstellung des Schaltknopfes 9 verriegelt, so dass dieser Schaltknopf 9 auch nach Beendigung der Betätigung eingedrückt bleibt und eine Steuerung durch Dauerkontakt bewirkt.

Zur Freigabe des Schaltknopfes 9 braucht man nur den Schaltknopf 18 einwärts zu drücken, wobei die Druckfeder 19 zusammengedrückt wird. Gleichzeitig wird der Bolzen 17 und der Kopf 15 mit bewegt, dessen Schrägfläche 16 gegen die Schrägfläche 14 des Schiebers 1 gemäss Fig. 4 drückt und den Schieber zu einer Bewegung in Richtung des eingezeichneten Pfeiles zwingt. Dadurch wird der Schieber wieder in die Ursprungslage zurückgeführt, wobei die Gabel 5 den Bolzen 6 wieder freigibt, so dass der Schaltknopf 9 entriegelt wird und durch Wirkung der Druckfeder in die anfängliche Ruhestellung zurückkehrt. Der Schaltknopf 18 ist zur Erzielung einer Steuerung durch Impulskontakt unverriegelbar, d.h. wenn man diesen Schaltknopf betätigt, bewirkt er einen Impulskontakt und kehrt sofort nach Beendigung der Betätigung in die Ruhelage gemäss Fig. 3 zurück.

Wenn auch der Schaltknopf 9 zur Steuerung durch Impulskontakt unverriegelbar sein soll, so verschiebt man den Schieber 1 mit der Hand so, dass der Zahn 24 über den Zahn 25 gleitet, so dass der Zahn 25 in die schmale Rille 23 gemäss Fig. 7 eingreift. Dies kann z.B. dadurch erfolgen, dass man den Rahmen 21 am Ende des Schiebers 1 etwas federnd elastisch ausbildet. Auf diese Weise ist die Gabel 5 am anderen Ende des Schiebers ständig von dem Bolzen 6, und zwar auch von dem erweiterten Stück 7 getrennt bzw. abgehoben (Fig. 7 und 9). Wenn man nun den Schaltknopf 9 betätigt, wird er nicht mehr verriegelt und geht nach Beendigung der Betätigung sofort in die Ruhelage zurück, bewirkt also auch eine Steuerung durch lmpulskontakt. Bei dieser Stellung des Schiebers 1 arbeiten also beide Schaltknöpfe 9 und 18 so, dass sie Impulskontakte bewirken.

Der wesentliche Vorteil der oben erläuterten Verriegelungsvorrichtung besteht also darin, auf einfache Weise den Schaltknopf 9 wahlweise im Dauerkontakt- oder Impulsverfahren verwenden zu können, wodurch der Bau des betreffenden Schaltgerätes, gleich welchen Typs, sehr vereinfacht wird.

Es sei bemerkt, dass der Schieber 1 sowie die Führung und Verriegelung auch konstruktiv anders ausgeführt werden können, als in dem obigen Ausführungsbeispiel dargestellt und erläutert worden ist. Ferner können die Formen und Abmessungen sowie die für die Herstellung der verschiedenen Bauteile verwendeten Werkstoffe und sonstigen Einzelheiten je nach den Gegebenheiten geändert werden, ohne dass dadurch der Rahmen der Erfindung verlassen wird.

## Patentansprüche

1. Verriegelungsvorrichtung für Schaltknöpfe (9, 18) von elektrischen Schaltgeräten, bei der auf der Innenseite des Gehäuses des Schaltgeräts ein unter Federdruck (4) stehender Schieber (1) längsverschieblich geführt ist, welcher mit den Schaltknöpfen (9, 18) zusammenwirkt, wobei in einer Stellung des Schiebers (1) ein Schaltknopf (9) in Betriebsstellung verriegelbar ist und in allen Stellungen des Schiebers ein anderer Schaltknopf (18) unverriegelbar ist, dadurch gekennzeichnet, dass der verriegelbare Schaltknopf (9) auf der Rückseite einen Bolzen (6) sowie eine Druckfeder (10) aufweist, dass nach dem von dem verriegelbaren Schaltknopf (9) abliegenden Ende des Bolzens (6) zu ein gegenüber dem anderen Bolzenteil (8) erweitertes Stück (7) vorgesehen ist, dass der Schieber (1) an seinem nach dem Bolzen (6) zuliegenden Ende als Gabel (5) ausgeführt ist, die so bemessen ist, dass die Gabelenden in Ruhestellung des verriegelbaren Schaltknopfes (9) aussen an dem erweiterten Stück (7) anliegen und in Betriebsstellung des verriegelbaren Schaltknopfes (9) verriegelnd um das andere Bolzenteil (8) greifen, dass der Schieber (1) rillenartige Raststellen (22, 23) zum wahlweisen Eingreifen eines feststehenden, mit dem Gehäusedeckel (12) verbundenen Zahns (25) aufweist, dass die eine Raststelle (23) dem Zahn (25) angepasst und derart angeordnet ist, dass der Schieber durch den Zahn (25) in einer solcher Stellung haltbar ist, dass der verriegeibare Schaltknopf (9) unverriegelbar ist, dass die andere Raststelle (22) entsprechend dem Verschiebeweg des Schiebers (1) bemessen ist und der Zahn (25) in dieser Raststelle den Verschiebeweg begrenzt und dass der unverriegelbare Schaltknopf (18) so ausgebildet ist und mit dem Schieber (1) zusammenwirkt, dass durch seine Betätigung die Verriegelung des verriegelbaren Schaltknopfs (9) aufgehoben wird.

2. Verriegelungsvorrichtung nach Anspruch 1, dadurch gekennzeichnet, dass der unverriegelbare Schaltknopf (18) auf der Rückseite einen Bolzen (17) sowie eine Druckfeder (19) aufweist, und dass an dem von dem Schaltknopf abliegenden Ende des Bolzens (17) ein Kopf (15) angebracht ist, der derart ausgestaltet ist und mit dem nach diesem Schaltknopf (18) zuliegenden Ende des Schiebers (1) zusammenwirkt, dass bei Betätigung dieses Schaltknopfes (18) der Schieber (1) in Ruhestellung zurückgeschoben und die Verriegelung des verriegelbaren Schaltknopfes (9) aufgehoben wird.

3. Verriegelungsvorrichtung nach Anspruch 2, dadurch gekennzeichnet, dass der Kopf (15) des Bolzens (17) eine Schrägfläche (16) und der Schieber (1) eine hiermit zusammenwirkende entsprechende Schrägfläche (14) aufweist.

4. Verriegelungsvorrichtung nach Anspruch 2 oder 3, dadurch gekennzeichnet, dass der Schieber (1) an dem nach dem nicht zu verriegelnden Schaltknopf (18) zuliegenden Ende als Rahmen (21) mit einer länglichen Öffnung (13) ausgebildet ist, in welche der Kopf (15) des Bolzens (17) einschiebbar ist, und dass die Schrägfläche (14) des Schiebers (1) auf der Innenseite des äusseren querverlaufenden Rahmenteils (21c) vorgesehen ist.

5. Verriegelungsvorrichtung nach Anspruch 1 und 4, dadurch gekennzeichnet, dass die beiden in Längsrichtung des Schiebers (1) verlaufenden Rahmenteile (21a, 21b) je zwei rillenartige Raststellen (22, 23) aufweisen, die durch einen Zahn (24) voneinander getrennt sind.

6. Verriegelungsvorrichtung nach einem der vorhergehenden Ansprüche, dadurch gekennzeichnet, dass der Schieber (1) mittels zweier Langlöcher (3) und durch diese hindurchragender, in dem Gehäusedeckel (12) gelagerter Stifte (2) verschieblich geführt ist.

7. Verriegelungsvorrichtung nach Anspruch 6, dadurch gekennzeichnet, dass die Druckfeder (4) des Schiebers (1) in einer länglichen Öffnung (3) des Schiebers (1) eingesetzt ist und einerseits an dem Schieber und anderseits an einem Stift (2) oder einem Teil des Gehäusedeckels (12) anliegt.

8. Verriegelungsvorrichtung nach einem der vorhergehenden Ansprüche 1-2, dadurch gekennzeichnet, dass auf der Rückseite des Gehäusedekkels (12) je Schaltknopf (9, 18) eine nach der Aussenseite des Gehäusedeckels (12) öffnende Kammer (11, 20) mit einem Hohlraum vorgesehen ist, dass der Bolzen (6, 8; 17) in einer Öffnung der Innenwand der Kammer (11, 20) verschieblich geführt ist und dass die Druckfeder (10, 19) zwischen dem Schaltknopf (9, 18) und der Innenwand der Kammer (11, 20) eingesetzt ist.

## Claims

1. Locking device for push buttons (9, 18) of electrical switching devices, in which on the inside of the casing of the switching device, a sliding member (1) under the force of a spring (4) is guided to move longitudinally, which cooperates with the push buttons (9, 18) whereby in one position of the sliding member (1), one push button (9) can be locked in the operating position and in all positions of the sliding member another push button (18) cannot be locked, characterised in that the push button (9) which can be locked comprises on the rear side a bolt (6) and a compression spring (10), that behind the end of the bolt (6) lying at a distance from the push button (9) which can be locked is a member (7) enlarged with respect to the other bolt part (8), that the sliding member (1) is constructed as a fork (5) at its end located behind the bolt (6), which fork has dimensions such that in the inoperative position of the push button (9) which can be locked, the ends of the fork bear externally on the enlarged member (7) and in the operative position of the push button (9) which can be locked engage in a locking manner around the other part of the bolt (8), that the sliding member (1) comprises groove-like stop locations (22, 23) for the selective engagement of a stationary tooth (25) connected to the casing cover (12), that one stop location (23) is adapted to the tooth (25) and arranged so that the sliding member can be held by the tooth (25) in such a position that the push button (9) which can be locked is unlockable, that the other stop location (22) has dimensions corresponding to the sliding movement of the sliding member (1) and in this stop location the tooth (25) limits the sliding movement and that the push button (18) which cannot be locked is constructed and cooperates with the sliding member (1) so that by actuating it locking of the push button (9) which can be locked is cancelled out.

2. Locking device according to Claim 1, characterised in that on the rear side the push button (18) which cannot be locked comprises a bolt (17) and a compression spring (19) on the rear side and that provided at the end of the bolt (17) at a distance from the push button is a head (15), which is constructed and cooperates with the end of the sliding member (1) located behind this push button (18) so that when this push button (18) is actuated, the sliding member (1) is pushed back into the inoperative position and the locking of the lockable push button (9) is cancelled out.

3. Locking device according to Claim 2, characterised in that the head (15) of the bolt (17) comprises an inclined face (16) and the sliding member (1) comprises a corresponding inclined face (14) cooperating therewith.

4. Locking device according to Claim 2 or 3, characterised in that at the end located behind the push button (18) which is not to be locked, the sliding member (1) is constructed as a frame (21) with an elongated opening (13), in which the head (15) of the bolt (17) can be inserted and that the inclined face (14) of the sliding member (1) is provided on the inside of the outer transverse frame part (21c).

5. Locking device according to Claims 1 and 4, characterised in that the two frame parts (21a, 21b) extending in the longitudinal direction of the sliding member (1) each comprise two groove-like stop locations (22, 23), which are separated from each other by a tooth (24).

6. Locking device according to one of the preceding Claims, characterised in that the sliding member (1) is guided to move by means of two elongated holes (3) and pins (2) projecting through the latter and mounted in the casing cover (12).

7. Locking device according to Claim 6, characterised in that the compression spring (4) of the sliding member (1) is inserted in an elongated opening (3) in the sliding member (1) and bears at one end on the sliding member and at the other end on a pin (2) or part of the casing cover (12).

8. Locking device according to one of the preceding Claims 1 to 2, characterised in that on the rear side of the casing cover (12), a chamber (11, 20) opening towards the outside of the casing cover (12) with a cavity is provided for each push button (9, 18), that the bolt (6, 8; 17) is guided to slide in an opening in the inner wall of the chamber (11, 20) and that the compression spring (10, 9) is inserted between the push button (9, 18) and the inner wall of the chamber (11, 20).

## Revendications

1. Dispositif de verrouillage pour boutons de commande (9, 18) d'appareils électriques de connexion, dans lequel une barrette coulissante (1) chargée par ressort (4) est guidée longitudinalement sur le côté intérieur du boîtier de l'appareil, barrette qui coopère avec les boutons de commande (9, 18) et à l'une des positions de laquelle un bouton de commande (9) est verrouillable en position de marche, tandis qu'un autre bouton de commande (18) est inverrouillable à toutes les positions de la barrette, caractérisé en ce que le bouton verrouillable (9) porte à l'arrière une tige (6) et un ressort de compression (10), que l'extrémité de tige (6) éloignée du bouton verrouillable (9) porte une partie (7) élargie par rapport à l'autre partie (8) de la tige, que la barrette (1), à son extrémité située du côté de cette tige (6), est réalisée sous forme d'une fourche (5) qui est dimensionnée de manière que ses branches s'appliquent extérieurement contre la partie de tige élargie (7) à la position de repos du bouton verrouillable (9) et entourent l'autre partie de tige (8) avec effet de verrouillage en position de marche du bouton verrouillable (9), que la barrette (1) présente des points d'arrêt en forme de crans (22, 23), dans lesquels peut pénétrer sélectivement une dent fixe (25) solidaire du couvercle (12) du boîtier. que l'un (23) des crans est adapté à la dent (25) et est disposé de manière que la dent (25) puisse maintenir la barrette à une position où le bouton verrouillable (9) ne peut pas être verrouillé, que l'autre cran (22) est dimensionné en fonction de la course de la barrette (1), laquelle est limitée par la dent (25) à cette position d'arrêt, et que le bouton inverrouillable (18) est conformé et coopère avec la barrette (1) de manière que son actionnement supprime le verrouillage du bouton verrouillable (9).

2. Dispositif de verrouillage selon la revendication 1, caractérisé en ce que le bouton de commande (18) inverrouillable présente à l'arrière une tige (17) et un ressort de compression (19) et que l'extrémité de tige (17) éloignée du bouton porte une tête (15) qui est conformée et qui coopère avec l'extrémité de la barrette (1) située du côté de ce bouton (18), de manière que lorsque ce bouton (18) est actionné, la barrette (1) soit repoussée à la position de repos et le verrouillage du bouton verrouillable soit supprimé.

3. Dispositif de verrouillage selon la revendication 2, caractérisé en ce que la tête (15) de la tige (17) présente un biseau (16) et la barrette (1) présente un biseau correspondant (14) coopérant avec lui.

4. Dispositif de verrouillage selon la revendication 2 ou 3, caractérisé en ce que l'extrémité de la barrette (1) située du côté du bouton de commande non verrouillable (18) est réalisée sous forme d'un cadre (21) présentant une ouverture oblongue (13), dans laquelle peut être enfoncée la tête (15) de la tige (17), et que le biseau (14) de la barrette (1) est prévu sur le côté intérieur de la traverse extérieure (21c) du cadre.

5. Dispositif de verrouillage selon les revendications 1 et 4, caractérisé en ce que les deux éléments de cadre (21c, 21b) s'étendant dans le sens de la longueur de la barrette (1) présentent chacun deux points d'arrêt en forme de crans (22, 23) qui sont séparés l'un de l'autre par une dent (24).

6. Dispositif de verrouillage selon une des revendications précédentes, caractérisé en ce que la barrette (1) est guidée pour pouvoir coulisser au moyen de deux boutonnières (3) et de deux chevilles (2) traversant ces boutonnières et fixées dans le couvercle (12) du boîtier de l'appareil.

7. Dispositif de verrouillage selon la revendication 6, caractérisé en ce que le ressort de compression (4) de la barrette (1) est disposé dans une ouverture oblongue (3) de la barrette (1) et est appuyé d'un côté sur la barrette et de l'autre sur une cheville (2) ou sur une partie du couvercle (12) du boîtier.

8. Dispositif de verrouillage selon la revendication 1 ou 2, caractérisé en ce que le côté arrière du couvercle (12) du boîtier présente pour chaque bouton de commande (9, 18) un logement (11, 20) s'ouvrant du côté extérieur du couvercle (12), que la tige (6, 8, 17) peut coulisser et est guidée dans un trou de la paroi interne ou fond du logement (11,20) et que le ressort de compression (10, 19) est intercalé entre le bouton de commande (9, 18) et le fond de logement (11, 20).
